# EUROPÄISCHE PATENTSCHRIFT

(11) **EP 0 363 651 B1**
(45) Veröffentlichungstag und Bekanntmachung des Hinweises auf die Patenterteilung: **20.11.1996**
(21) Anmeldenummer: 89116620.9
(22) Anmeldetag: 08.09.1989
(51) Int. Cl.: C21C 7/072, C21C 5/48, C22B 9/05

(54) **Gasspülstein**
Gas purging brick
Brique pour lavage au gaz

(30) Priorität: 01.10.1988 DE 3833502
(43) Veröffentlichungstag der Anmeldung: 18.04.1990
(73) Patentinhaber: DIDIER-WERKE AG, 65189 Wiesbaden (DE)
(72) Erfinder: Rothfuss, Hans, D-6204 Taunusstein 1 (DE); Brückner, Raimund, D-6272 Engenhahn-Niedernhausen (DE); Keutgen, Peter, D-5166 Kreuzau (DE); Seeger, Josef, D-5160 Düren (DE); Winkelmann, Manfred, D-4150 Krefeld 1 (DE); Metzger, Herbert, D-4100 Duisburg 46 (DE)
(74) Vertreter: KEIL & SCHAAFHAUSEN Patentanwälte

(56) Entgegenhaltungen:
- DE-U- 1 726 983
- GB-A- 1 027 537
- GB-A- 1 421 793

## Beschreibung

Die Erfindung betrifft eine Gasspülanordnung an einem Metallschmelzegefäß nach dem Oberbegriff des Anspruchs 1.

Bei der aus der DE-U-1 726 983 bekannten Gasspülanordnung wird der Gasspülstein mittels eines Schraubrings in einem Fassungsring gehalten. Ein einen Gewindeanschluß aufweisender Verschlußteil wird mittels einer Überwurfmutter auf dem Fassungsring stirnseitig unter Abdichtung festgelegt. Dies hat einerseits den Nachteil, daß man zum Entfernen eines verschlissenen Gasspülsteins zuerst die Überwurfmutter für den Verschlußteil und anschließend noch den Schraubring abschrauben muß. Nach dem Einsetzen des neuen Gasspülsteins sind wiederum beide Schraubelemente an dem Verschlußteil anzubringen. Die Vielzahl der zusammenwirkenden Teile macht die Anordnung und die Montage aufwendig und begünstigt Undichtheiten.

Bei den Gasspülanordnungen nach der GB-A-1 027 567 und GB-A-1 421 793 stützt sich der Verschlußteil jeweils über ein nachgiebiges Dichtungselement auf der Stirnfläche des gasverteilungsraumfreien Gasspülsteins ab. Ein dabei nicht ausgeschlossenes lockern des Gasspülsteins im Betrieb kann gegebenenfalls zum Austreten von Metallschmelze durch Fugen zwischen dem Gasspülstein und der Gefäßbodenauskleidung führen. Die Forderung nach einer festen, betriebssicheren Halterung des Gasspülsteins an dem Metallschmelzgefäß ist dadurch nicht erfüllt.

Aufgabe der Erfindung ist es, eine Gasspülanordnung der eingangs genannten Art hinsichtlich Montage und Funktionssicherheit zu verbessern.

Diese Aufgabe wird bei einer Gasspülanordnung der eingangs genannten Art mit den Mitteln des kennzeichnenden Teils des Anspruchs 1 gelöst.

Auf diese Weise wird einfach ein Zentrieren der Gasspülanordnung bzw. deren Verschlußteils am Gasspülstein sowie bei einfacher Montage eine gute Abdichtung erreicht so daß das Gas ausschließlich durch den gasdurchlässigen Innenteil des Gasspülsteins in die Metallschmelze gelangt. Gegenüber z. B. aus der DE 36 23 609 bekannten Gasspülsteinen, bei welchen eine Bodenplatte mit Gasanschlußstutzen angeschweißt ist, sind die Transport- und Lagermöglichkeiten des erfindungsgemäßen Gasspülsteins vereinfacht, da an ihm kein Gasanschlußstutzen vorsteht. Es ist auch eine Gewichtsreduzierung des Gasspülsteins erreicht, da er weniger metallische Teile als beim Stand der Technik aufweist.

Vorteilhafte Ausgestaltungen der Erfindung ergeben sich aus den Unteranspüchen und der folgenden Beschreibung. In der Zeichnung zeigen:
- Figur 1: einen Gasspülstein,
- Figur 2: den Gasspülstein im Einsatz,
- Figur 3: ein weiteres Einsatzbeispiel des Gasspülsteins, und
- Figur 4: ein weiteres Ausführungsbeispiel des Gasspülsteines.

Ein Gasspülstein 1 besteht aus einem gasundurchlässigen, kegelförmigen, feuerfesten Außenteil 2 und einem gasdurchlässigen, feuerfesten Innenteil 3. Die Gasundurchlässigkeit des Außenteils 2 wird durch dichtes, feuerfestes Material erreicht, wie z.B. chemisch oder hydraulisch abbindende, keramische Massen mit geschlossenen Poren. Die Gasdurchlässigkeit des Innenteils 3 wird durch an sich bekannte, poröse Bausteine erreicht, die der Fachmann beispielsweise unter den Begriffen permeable Steine, Kapillarspüler, Labyrinthspüler oder Scheibenspüler kennt.

Ein Gasverteilungsraum 4 ist im Außenteil 2 ausgebildet. Der Gasverteilungsraum 4 ist zylindrisch und konzentrisch im kegelförmigen Gasspülstein 1.

Der Gasverteilungsraum 4 ist zum Innenteil 3 hin offen und weist an der Stirnseite 5 des Außenteils 2 eine Öffnung 6 auf, die sich über den gesamten Querschnitt des Gasverteilraumes 4 erstreckt. An der Stirnseite 5 ist eine Dichtfläche 7 (vgl. Figur 1) ausgebildet, die sich ringförmig um die Öffnung 6 erstreckt. Am Gasspülstein 1 ist der Gasverteilungsraum 4 also offen. Der Gasspülstein 1 weist keinen Gasanschlußstutzen auf.

Bei der Verwendung des Gasspülsteins 1 nach Figur 2 ist dieser in einen Lochstein 8 eines Bodens 9 eines Metallschmelzengefäßes eingesetzt. Der Gasspülstein 1 ist an seinem Umfang von einem Zentrierring 10 gehalten. Auf die Stirnseite 5 des Gasspülsteines 1 ist ein Verschlußteil 11 aufgesetzt; und zwar so, daß es zur Ebene der Öffnung 6 (siehe Figur 2) am Außenteil 2 anschlägt. Dieses ist mit einem Gasanschlußstutzen 12 versehen. Das Verschlußteil 11 greift mit einem Vorsprung 13 in den Gasverteilungsraum 4. Die Innenwand 14 des Gasverteilungsraumes 4 bildet dabei eine zentrierende Führungsfläche für den Vorsprung 13.

An dem Verschlußteil 11 ist ein Dichtring 15 angeordnet, der auf der Dichtfläche 7 des Gasspülsteins 1 aufsitzt.

Das Verschlußteil 11 ist an einer Traverse 16 befestigt, die auf am Boden 9 angeordnete Zapfen 17 aufgesteckt ist. In Figur 2 ist nur einer der Zapfen 17 gezeigt. In einen Querschlitz 18 ist ein Keil 19 eingetrieben, der über die Traverse 16 das Verschlußteil 11 und damit den Dichtring 15 fest gegen die Dichtfläche 7 preßt.

Im Betrieb strömt durch den Gasanschlußstutzen 12 Gas in den Gasverteilungsraum 4 und durch das Innenteil 3.

Ist der Gasspülstein 1 verschlissen, dann wird mittels Handgriffen 20 die Traverse 16 und damit das Verschlußteil 11 von der Stirnseite 5 abgehoben. Nach Entfernen des verschlissenen Gasspülsteines 1 läßt sich auf das Verschlußteil 11 ein neuer Gasspülstein 1 aufsetzen und in den Lochstein 8 einführen.

Beim Einsatz entsprechend Figur 3 ist der Gasspülstein 1 mittels Schrauben 21 an dem Verschlußteil 11 befestigt. Der Dichtring 15 ist damit gegen die Dichtfläche 7 gepreßt.

Das Verschlußteil 11 ist an einer Schwenkvorrichtung 22 angeordnet. Zum Auswechseln des Gasspülsteins 1 wird die Schwenkvorrichtung 22 betätigt. Dadurch wird der Gasspülstein 1 aus dem Lochstein 8 herausgezogen. Nach dem Lösen der Schrauben 21 läßt sich der Gasspülstein 1 austauschen.

Der beschriebene Gasspülstein 1 kann auch mit anderen als den beschriebenen Einrichtungen im Boden 9 befestigt werden. Das den Gasverteilungsraum 4 abschließende und an die Gaszufuhr anschließende Verschlußteil 11 ist in jedem Fall leicht vom Gasspülstein 1 abzunehmen und im Gegensatz zum Gasspülstein 1 wiederverwendbar.

Das Außenteil könnte auch einen Blechmantel aufweisen. Die Dichtfläche 7 ist dann an diesem ausgebildet.

Beim Ausführungsbeispiel nach Figur 4 ist in den Gasverteilungsraum 4 des Gasspülsteins 1 eine Hülse 23 eingesetzt. Diese besteht aus einem Material, beispielsweise Kupfer, das weniger hart ist als das Material des Verschlußteils 11. Die Hülse 23 verengt sich konisch zum Innern des Gasverteilungsraumes 4 und bildet mit ihrer Innenfläche die Dichtfläche 7. Die Hülse 23 stützt sich mit einem Rand 24 an der Stirnseite 5 ab. Diese Hülse 23 kann, falls der Spülkegel einen ihn umschließenden Blechmantel aufweist, mit dem Blechmantel fest verbunden sein.

Der im wesentlichen zylindrische Vorsprung 13 des Verschlußteils 11 weist außen eine Abschrägung 25 auf.

Wird das Verschlußteil 11 in Richtung des Pfeiles A senkrecht zur Öffnung 6 mit seinem Vorsprung 13 in die Hülse 23 eingeschoben, dann wird die Hülse 23 verpreßt, so daß sie dichtend an der Innenwand 14 des Gasverteilungsraumes 4 und an dem Vorsprung 13 anliegt. Günstig dabei ist im Vergleich zum Ausführungsbeispiel nach Figur 4, daß der auf die Dichtfläche 7 wirkende Druck nicht durch die Kraft aufgebracht werden muß, der im Betrieb den Gasspülstein 1 und das Verschlußteil 11 senkrecht zur Ebene der Öffnung 6 zusammenhält. Dies verbessert die Dichtwirkung, ohne daß eine besonders hohe Kraft zum Aufrechterhalten des Anschlags des Verschlußteils 11 am Gasspülstein 1 nötig ist.

Die Hülse 23 ist Bestandteil des Gasspülsteins 1 und wird mit diesem ausgewechselt.

Der Gasspülstein 1 braucht keinen Blechmantel aufzuweisen. Er kann jedoch wenigstens an seinem Umfang, an dem Bereich, an dem der Zentrierring 10 anliegt, mit einem Blechmantel versehen sein, der sich bis zur Kegelspitze erstrecken kann. Die Kraftübertragung vom Zentrierring 10 auf den Gasspülstein 1 ist dadurch in der Weise verbessert, daß das Außenteil 2 weniger bruchgefährdet ist. Der Teil-Blechmantel kann dabei so gestaltet sein, daß er die Haltefunktion des Zentrierrings 10 übernimmt, so daß der Zentrierring 10 als separates Bauteil entfallen kann. Es ist auch möglich, diesen Teil-Blechmantel direkt mit dem Verschlußteil 11 zu verbinden. Dies kann beispielsweise durch einen bajonettartigen Verschluß erfolgen. Die in den Gasspülsteinen 1 greifenden Schrauben können dann entfallen.

## Patentansprüche

1. Gasspülanordnung an einem Metallschmelzgefäß mit einem Gasspülstein (1), welche einen gasundurchlässigen, feuerfesten Außenteil (2), einen darin angeordneten gasdurchlässigen, feuerfesten Innenteil (3) und einen Gasverteilungsraum (4) aufweist, welcher an einer Stirnseite (5) des Außenteils (2) eine freie Öffnung (6) aufweist, sowie mit einem einen Gasanschluß (12) aufweisenden Verschlußteil (11), **dadurch gekennzeichnet**, daß der Verschlußteil (11) unmittelbar an eine sich um die Öffnung (6) erstreckende Dichtfläche (7) des Außenteils (2) unter Abdichtung angeschlagen ist, wobei die Innenwand (14) des Gasverteilungsraums (4) eine zentrierende Führungsfläche für einen Vorsprung (13) des auf die Stirnseite (5) des Außenteils (2) aufgesetzten Verschlußteils (11) bildet.

2. Gasspülanordnung nach Anspruch 1, **dadurch gekennzeichnet**, daß die Öffnung (6) sich über den gesamten Querschnitt des Gasverteilungsraumes (4) erstreckt.

3. Gasspülanordnung nach Anspruch 1 oder 2, **dadurch gekennzeichnet**, daß der Gasverteilungsraum (4) zylindrisch und konzentrisch ausgebildet ist.

4. Gasspülanordnung nach einem der vorhergehenden Ansprüch, **dadurch gekennzeichnet**, daß die Dichtfläche (7) an der Stirnseite (5) des Außenteils (2) ausgebildet ist.

5. Gasspülanordnung nach einem der vorhergehenden Ansprüch, **dadurch gekennzeichnet**, daß die Dichtfläche (7) an der Innenwand (14) des Gasverteilungsraumes (4) ausgebildet ist.

6. Gasspülanordnung nach Anspruch 5, **dadurch gekennzeichnet**, daß der Gasspülstein (1) zur Bildung der Dichtfläche (7) eine in dem Gasverteilungsraum (4) eingesetzte metallische Hülse (23) aufweist.

7. Gasspülanordnung nach Anspruch 6, **dadurch gekennzeichnet**, daß die Hülse (23) aus Kupfer besteht.

8. Gasspülanordnung nach einem der vorhergehenden Ansprüche, **dadurch gekennzeichnet**, daß die Innenwand (14) des Gasverteilungsraumes (4) eine zentrierende Führungsfläche für einen Vorsprung (13) des auf die Stirnseite (5) des Außenteils (2) aufgesetzten Verschlußteiles (11) bildet.

9. Gasspülanordnung nach einem der vorhergehenden Ansprüche, **dadurch gekennzeichnet**, daß die Dichtfläche (7) an einem Dichtring (15) des Verschlußteiles (11) dichtend anliegt.

10. Gasspülanordnung nach einem der vorhergehenden Ansprüche, **dadurch gekennzeichnet**, daß das Verschlußteil (11) senkrecht zur Öffnung (6) an der Stirnseite (5) des Außenteils (2) angeschlagen ist.

## Claims

1. Gas flushing installation on a molten metal vessel with a gas purging brick (1), which has a gas impermeable, refractory outer portion (2), a gas permeable, refractory inner portion (3) disposed therein and a gas distribution space (4), which has a free opening (6) at an end surface (5) of the outer portion (2), and with a closure member (11) having a gas connection (12), characterised in that the closure member (11) is in direct sealing engagement with a sealing surface (7) on the outer portion (2) extending around the opening (6), whereby the inner wall (14) of the gas distribution space (4) constitutes a centering guide surface for a projection (13) on the closure member (11), which is positioned on the end surface (5) of the outer portion (2).

2. Gas purging installation as claimed in claim 1, characterised in that the opening (6) extends over the entire cross-section of the gas distribution space (4).

3. Gas purging installation as claimed in claim 1 or 2, characterised in that the gas distribution space (4) is cylindrically and concentrically constructed.

4. Gas purging installation as claimed in one of the preceding claims, characterised in that the sealing surface (7) is constructed on the end surface (5) of the outer portion (2).

5. Gas purging installation as claimed in one of the preceding claims, characterised in that the sealing surface (7) is constructed on the inner wall (14) of the gas distribution space (4).

6. Gas purging installation as claimed in claim 5, characterised in that the gas purging brick (1) has a metallic sleeve (23) inserted in the gas distribution space (4) in order to form the sealing surface (7).

7. Gas purging installation as claimed in claim 6, characterised in that the sleeve (23) comprises copper.

8. Gas purging installation as claimed in one of the preceding claims, characterised in that the inner wall (14) of the gas distribution space (4) constitutes a centering guide surface for a projection (13) on the closure member (11), which is positioned on the end surface (5) of the outer portion (2).

9. Gas purging installation as claimed in one of the preceding claims, characterised in that the sealing surface (7) sealingly engages a sealing ring (15) on the closure member (11).

10. Gas purging installation as claimed in one of the preceding claims, characterised in that the closure member (11) engages the end surface (5) of the outer portion (2) perpendicular to the opening (6).

## Revendications

1. Dispositif d'insufflation de gaz sur une cuve contenant un métal en fusion, comportant une brique d'insufflation de gaz (1) avec une partie extérieure (2) réfractaire non perméable au gaz, une partie intérieure (3) réfractaire, perméable au gaz, disposée dans la première et une chambre (4) de distribution de gaz qui, au niveau d'une face frontale (5) de la partie extérieure (2), est pourvue d'une ouverture (6) libre, ainsi qu'avec un élément de fermeture (11) pourvu d'une entrée de gaz (12), caractérisé par le fait que l'élément de fermeture (11) est fixé directement, de manière étanche, à une surface d'étanchéité (7) de la partie extérieure (2) qui s'étend autour de l'ouverture (6), la paroi intérieure (14) de la chambre de distribution de gaz (4) formant une surface de guidage assurant le centrage d'une saillie (13) de l'élément de fermeture (11) placé sur la face frontale (5) de la partie extérieure (2).

2. Dispositif d'insufflation de gaz selon la revendication 1, caractérisé par le fait que l'ouverture (6) s'étend sur toute la section de la chambre de distribution de gaz (4).

3. Dispositif d'insufflation de gaz selon la revendication 1 ou 2, caractérisé par le fait que la chambre de distribution de gaz (4) est cylindrique et concentrique.

4. Dispositif d'insufflation de gaz selon l'une des revendications précédentes, caractérisé par le fait que la surface d'étanchéité (7) est aménagée sur la face frontale (5) de la partie extérieure (2).

5. Dispositif d'insufflation de gaz selon l'une des revendications précédentes, caractérisé par le fait que la surface d'étanchéité (7) est aménagée sur la paroi intérieure (14) de la chambre de distribution de gaz (4).

6. Dispositif d'insufflation de gaz selon la revendication 5, caractérisé par le fait que, pour former la surface d'étanchéité (7), la brique d'insufflation de gaz (1) comporte un manchon (23) métallique inséré dans la chambre de distribution de gaz (4).

7. Dispositif d'insufflation de gaz selon la revendication 6, caractérisé par le fait que le manchon (23) est en cuivre.

8. Dispositif d'insufflation de gaz selon l'une des revendications précédentes, caractérisé par le fait que la paroi intérieure (14) de la chambre de distribution de gaz (4) forme une surface de guidage assurant le centrage pour une saillie (13) de l'élément de fermeture (11) monté sur la face frontale (5) de la partie extérieure (2).

9. Dispositif d'insufflation de gaz selon l'une des revendications précédentes, caractérisé par le fait que la surface d'étanchéité (7) est appliquée de manière étanche contre un joint d'étanchéité (15) de l'élément de fermeture (11).

10. Dispositif d'insufflation de gaz selon l'une des revendications précédentes, caractérisé par le fait que l'élément de fermeture (11) est fixé sur la face frontale (5) de la partie extérieure (2), perpendiculairement à l'ouverture (6).
